# FASCICULE DE BREVET EUROPEEN

(11) **EP 2 381 209 B1**
(45) Date de publication et mention de la délivrance du brevet: **28.08.2013**
(21) Numéro de dépôt: 11290173.1
(22) Date de dépôt: 06.04.2011
(51) Int. Cl.: F41H 5/013, F41H 7/04, F41H 5/02

(54) **Dispositif de fixation pour une plaque de surprotection sur une paroi de véhicule**
Vorrichtung zum Befestigen einer Oberflächenschutzplatte an der Wand eines Fahrzeugs
Device for attaching a surface protection plate to a vehicle wall

(30) Priorité: 26.04.2010 FR 1001783
(43) Date de publication de la demande: 26.10.2011
(73) Titulaire: NEXTER Systems, 42328 Roanne (FR)
(72) Inventeur: Laurencery, Pascal, 18023 Bourges (FR); Morin, Cédric, 18023 Bourges (FR); Vallas, Olivier, 18023 Bourges (FR)
(74) Mandataire: Célanie, Christian

(56) Documents cités:
- EP-A1- 0 803 699
- DE-A1- 3 931 895
- DE-C1- 2 821 117
- US-A1- 2007 234 895
- US-H- H 129

## Description

Le domaine technique de l'invention est celui des dispositifs de protection balistique amovibles.

Les véhicules blindés actuels ont souvent recours à des niveaux de protection balistique variables suivant l'importance des menaces encourues dans les zones où ils circulent.

Classiquement des plaques de blindages sont appliquées sur les parois des véhicules ou mieux encore sur un treillis métallique placé à distance de la paroi tel que le certificat d'invention statutaire USH129 le décrit. Ce dernier dispositif permet de changer facilement les plaques ayant subi des déformations consécutives à une agression. En effet les déformations des plaques n'interfèrent pas avec les parois du véhicule. Ces plaques de blindage sont fixées par des vis qui pénètrent dans des cavaliers, ces cavaliers enfourchant la structure du treillis. La mise en place, même par plusieurs personnes, des plaques de blindage est extrêmement délicate du fait de leur masse importante souvent supérieure à 40kg et du fait du peu de prise qu'elles offrent. Le risque de chute des plaques est important, occasionnant une détérioration des plaques, des risques d'écrasement des opérateurs d'installation, voire de détérioration des zones d'interfaçage sur le véhicule ou sur le treillis. En outre les vis de fixation sont sollicitées en traction pour maintenir plaquées les plaques de protection sur le treillis mais elles sont également sollicitées en cisaillement par le poids des plaques.

On connaît aussi par le brevet DE-2821117 un dispositif d'accrochage de modules de protection balistique au moyen de deux crochets placés en haut et en bas du module. Chaque crochet vient se placer dans une gorge d'un rail solidaire de la structure du véhicule.

On connaît également par le brevet US2007/0234895 un dispositif d'accrochage de modules de protection balistique comprenant une plaque boulonnée à distance d'une paroi d'un véhicule. Représentant le point de départ de la présente demande, le module de protection est fixé par des vis à la plaque et il est maintenu en position par sa partie basse au moyen d'un ergot venant se caler dans une forme correspondante du bas de la plaque.

Ces deux brevets décrivent des dispositifs qui ne permettent qu'un accrochage temporaire de la plaque de blindage en l'attente d'une fixation définitive du module de protection, par exemple par des vis.

L'invention se propose de permettre la mise en place des plaques sur un treillis de manière beaucoup plus aisée par l'adjonction d'un moyen d'accrochage sur la face arrière de la plaque. Ce moyen reprendra les efforts dus à la masse, évitant ainsi de solliciter les vis en cisaillement.

L'invention à pour objet un dispositif de fixation pour au moins une plaque de surprotection, sur une paroi de véhicule, dispositif de fixation comportant au moins deux barres positionnées à distance de la paroi à protéger, dispositif de fixation caractérisé en ce que la barre supérieure comporte au moins une zone horizontale sur laquelle se positionne un moyen d'accrochage solidaire de la plaque de surprotection au niveau de la partie haute de sa face orientée vers le véhicule, la plaque de surprotection étant solidarisée par ailleurs avec au moins une des barres par au moins un moyen de fixation, le moyen d'accrochage comportant une mâchoire pouvant se translater par rapport à la plaque de façon à venir appliquer cette dernière contre la barre.

Selon un mode réalisation du dispositif, les barres sont fixables aux parois du véhicule en utilisant les moyens de fixation d'éléments de surprotection existants au préalable sur le véhicule.

Selon un mode de réalisation du dispositif, la plaque de surprotection est rendue solidaire des barres par vissage de la plaque sur les barres.

Avantageusement, la mâchoire pourra se translater en étant guidée par rapport à la plaque par au moins une goupille, la translation étant commandée par le serrage d'au moins une vis.

L'invention sera mieux comprise à la lecture du complément de description qui va suivre en relation avec les dessins annexés sur lesquels :
- la figure 1 représente une vue d'ensemble, orientée depuis l'extérieur d'un véhicule, d'une plaque équipée selon l'invention et placée sur la paroi du véhicule,
- la figure 2 représente une plaque de surprotection vue de trois quarts côté intérieur,et
- la figure 3 représente une vue du dispositif de trois quarts montrant l'interfaçage de la plaque de surprotection avec le treillis.

Selon la figure 1, et selon un mode de réalisation, une paroi 1 d'un véhicule est équipée d'un treillis 3 (partiellement représenté) supportant une plaque de blindage 2. Le treillis comporte une barre supérieure 3 sensiblement horizontale placée à distance de la paroi 1 grâce à des entretoises 4 et une équerre de reprise 9. Le treillis comporte également au moins une autre barre (non représentée) parallèle à la barre supérieure et sur laquelle la plaque de blindage viendra en appui et pourra être fixée.

Selon la figure 2 et selon un mode de réalisation, la plaque de blindage 2 est solidaire d'une plaque support 6 par le biais de vis 8. L'ensemble (nommé plaque de surprotection 30) qui est formé par la plaque support 6 et la plaque de blindage 2 est rendu solidaire par les vis 8. Suivant un autre mode de réalisation, une seule et unique plaque pourra faire office de plaque support 6 et de plaque de blindage 2. Un moyen d'accrochage 7 équipe le dispositif 20 dans sa partie haute. Le crochet 7 comporte un alésage 10a dans lequel coulisse une goupille 10 de guidage. La goupille 10 est solidaire de la plaque de surprotection 30.

Le moyen d'accrochage 7 comporte deux taraudages 11a dans lesquels sont pris les filets de deux vis 11 dont les têtes sont en appui sur la plaque de blindage 2. Le moyen d'accrochage 7 a une forme parallélépipédique prolongée par une languette 7b formant mâchoire et il coulisse dans une ouverture 7a correspondante dans la plaque support 6. L'action de vissage ou dévissage des vis 11 provoque un rapprochement ou un éloignement de la mâchoire 7b vis à vis de la plaque support 6. On notera la présence de vis de fixation 12 sensiblement au même niveau que le bas du crochet 7, ces vis sont destinées à solidariser la plaque de surprotection 30 avec la barre supérieure 3 (non visible sur cette figure).

Selon la figure 3 et selon un mode de réalisation, La plaque de surprotection 30 est mise en place sur la barre horizontale 3 du treillis. Le crochet 7 vient en appui par sa face inférieure sur la barre 3. Le vissage des vis 11 provoque le pincement de la barre 3 par la mâchoire 7a du crochet 7. De cette manière la plaque 30 est fermement maintenue au treillis laissant toute liberté aux opérateurs pour passer à l'opération de fixation de la plaque de surprotection 30.

La barre 3 porte des taraudages régulièrement espacés les uns des autres (espacement égal à celui séparant les vis de fixation 12 de la plaque de surprotection). La plaque 30 a été positionnée de telle sorte qu'une des vis 12 se situe en regard d'un taraudage. Les vis de fixation 12 (non visibles sur la figure 3) pénètrent dans les taraudages correspondant (non visibles) de la barre 3. En partie inférieure (partie non visible) de la plaque, d'autres vis de fixation 12 pénètrent dans d'autres taraudages pratiqués dans une autre barre 3 du treillis.

Selon un mode de réalisation, le treillis est fixé au véhicule 1 en utilisant les éventuels trous 15 (figure 1) ou bossages d'interfaçage existant auparavant pour la fixation classique d'éléments de surprotection.

## Revendications

1. Dispositif de fixation pour au moins une plaque de surprotection (30), sur une paroi (1) de véhicule, dispositif de fixation comportant au moins deux barres (3) positionnables à distance de la paroi (1) à protéger, un moyen d'accrochage (7) et un moyen de fixation (12), dispositif de fixation **caractérisé en ce que** la barre supérieure (3) comporte au moins une zone horizontale sur laquelle se positionne ledit moyen d'accrochage (7) solidaire de la plaque de surprotection au niveau de la partie haute de sa face orientée vers le véhicule, la plaque de surprotection (30) étant solidarisable par ailleurs avec au moins une des barres par au moins ledit moyen de fixation (12), le moyen d'accrochage (7) comportant une mâchoire (7b) pouvant se translater par rapport à la plaque (30) de façon à venir appliquer cette dernière contre la barre (3).

2. Dispositif de fixation pour plaque de blindage selon la revendication 1, **caractérisé en ce que** les barres (3) sont fixables aux parois (1) du véhicule en utilisant les moyens de fixation (15) d'éléments de surprotection existants au préalable sur le véhicule.

3. Dispositif de fixation pour plaque de surprotection selon une des revendications 1 ou 2, **caractérisé en ce que** la plaque de surprotection (30) est rendue solidaire des barres (3) par vissage de la plaque (30) sur les barres (3).

4. Dispositif de fixation pour plaque de surprotection selon une des revendications 1 à 3, **caractérisé en ce que** la mâchoire (7b) se translate en étant guidée par rapport à la plaque par au moins une goupille (10), la translation étant commandée par le serrage d'au moins une vis (11).

## Patentansprüche

1. Befestigungsvorrichtung für wenigstens eine überprotektive Platte (30) an einer Fahrzeugwand (1), wobei die Befestigungsvorrichtung wenigstens zwei Stangen (3), welche im Abstand zur zu schützenden Wand (1) anordenbar sind, ein Mittel zur Verankerung (7) und eine Befestigungsmittel (12) umfasst, **dadurch gekennzeichnet, dass** die obere Stange (3) wenigstens eine horizontale Zone umfasst, in welcher das genannte Mittel zur Verankerung (7) angeordnet ist, welches im Bereich des oberen Teils ihrer zum Fahrzeug orientierten Fläche fest mit der überprotektiven Platte verbunden ist, wobei die überprotektive Platte (30) außerdem mit wenigstens einer der Stangen durch wenigstens das genannte Befestigungsmittel (12) fest verbindbar ist, wobei das Mittel zur Verankerung (7) eine Klemmbacke (7b) umfasst, die sich in Bezug auf die Platte (30) derartig verschieben kann, dass sie diese Letztere gegen die Stange (3) zum Anliegen bringt.

2. Befestigungsvorrichtung für eine Panzerplatte nach Anspruch 1, **dadurch gekennzeichnet, dass** die Stangen (3) an den Wänden (1) des Fahrzeugs unter Verwendung der Befestigungsmittel (15) von vorher am Fahrzeug vorhandenen überprotektiven Elementen befestigbar sind.

3. Befestigungsvorrichtung für eine überprotektive Platte nach einem der Ansprüche 1 oder 2, **dadurch gekennzeichnet, dass** die überprotektive Platte (30) durch Verschraubung der Platte (30) an den Stangen (3) fest mit den Stangen (3) verbunden ist.

4. Befestigungsvorrichtung für eine überprotektive Platte nach einem der Ansprüche 1 bis 3, **dadurch gekennzeichnet, dass** die Klemmbacke (7b) sich verschiebt, indem sie in Bezug auf die Platte von wenigstens einem Stift (10) geführt wird, wobei die Verschiebung durch das Festziehen von wenigstens einer Schraube (11) betätigt wird.

## Claims

1. A fastening device for at least one add-on protection plate (30), for the wall (1) of a vehicle, fastening device incorporating at least two bars (3) that may be positioned at a distance from the wall (1) to be protected, hooking means (7) and attachment means (12), fastening device **characterized in that** the upper bar (3) incorporates at least one horizontal area on which said hooking means (7) are positioned integral with the protection plate by the upper part of the side facing the vehicle, the add-on protection plate (30) being able to be joined with at least one of the bars by at least one attachment means (12), the hooking means (7) incorporating a jaw (7b) able to translate with respect to the plate (30) so as to press the latter on the bar (3).

2. A fastening device for protection plates according to Claim 1, **characterized in that** the bars (3) can be attached to the walls (1) of the vehicle by using means (15) to attach already existing protection elements on the vehicle.

3. A fastening device for protection plates according to one of Claims 1 or 2, **characterized in that** the add-on protection plate (30) is made integral with the bars (3) by screwing the plate (30) onto the bars (3).

4. A fastening device for protection plates according to one of Claims 1 to 3, **characterized in that** the jaw (7b) is guided in its translation with respect to the plate by at least one pin (10), such translation being activated by tightening at least one screw (11).
